# EUROPÄISCHE PATENTSCHRIFT

(11) **EP 0 641 265 B1**
(45) Veröffentlichungstag und Bekanntmachung des Hinweises auf die Patenterteilung: **10.12.1997**
(21) Anmeldenummer: 93911735.4
(22) Anmeldetag: 07.05.1993
(51) Int. Cl.: B21D 3/10

(54) **BIEGERICHTMASCHINE**
STRAIGHTENING MACHINE
MACHINE A DRESSER

(30) Priorität: 13.05.1992 DE 4215795
(43) Veröffentlichungstag der Anmeldung: 08.03.1995
(73) Patentinhaber: MAE MASCHINEN- U. APPARATEBAU GÖTZEN Gmbh & CO. KG, D-40699 Erkrath (DE)
(72) Erfinder: DEUTSCHEWITZ, Manfred, D-5650 Solingen 19 (DE); MITZE, Manfred, D-5802 Wetter 1 (DE)
(74) Vertreter: Palgen, Peter, Dr. Dipl.-Phys.
(86) Internationale Anmeldenummer: DE9300404
(87) Internationale Veröffentlichungsnummer: WO9323184

(56) Entgegenhaltungen:
- FR-A- 630 782
- US-A- 2 276 941
- Section PQ, Week 8851, 8. Februar 1989 Derwent Publications Ltd., London, GB; Class P52, AN 88-367493/51 & SU, A, 1 404 141 (OMSK REMDETAL) 23 June 1988
- Section PQ, Week 8832, 21. September 1988 Derwent Publications Ltd., London, GB; Class P52, AN 88-226288/32 & SU, A, 1 368 062 (GOSKOMSELKHOZT)
- PATENT ABSTRACTS OF JAPAN vol. 13, no. 405 (M-868)(3753) 7. September 1989 & JP, A, 11 48 424 (OGURA) 9 June 1989

## Beschreibung

Die Erfindung bezieht sich auf eine Biegerichtmaschine der dem Oberbegriff des Anspruchs 1 entsprechenden Art.

Das Richten erfolgt bei der Biegerichtmaschine nach der DE 34 45 544 A1, indem das Werkstück, z.B. die Ritzelwelle oder Nockenwelle, an der Stelle, an der ein Schlag vorhanden ist, zwischen zwei Richtunterlagen entgegen dem Schlag von einem Richtstempel durchgebogen wird, bis eine bleibende Verformung auftritt, die dem Schlag entgegengesetzt ist und diesen aufhebt. Die Lage des Schlages wird unter Drehen des Werkstücks durch geeignete Meßeinrichtungen in Längs- und Umfangsrichtung bestimmt. Es werden entweder ein einzelner Richtstempel in geeigneter Weise an einen in Längsrichtung feststehend angeordneten Werkstück entlang oder das Werkstück in Längsrichtung an einem feststehenden Richtstempel vorbei verschoben, oder es sind mehrere über die Länge verteilte Richtstempel vorhanden, die nach Bedarf betätigt werden.

Meist wird das Werkstück zwischen Körnerspitzen als Werkstückaufnahme drehbar gelagert. Die Richtunterlagen, auf denen das Werkstück aufliegt, fangen die Kräfte des Richtstempels ab. Für ein bestimmtes Werkstück, von welchem eine Serie gerichtet werden soll, verbleiben sie an festen Stellen, in Längsrichtung des Werkstücks gesehen.

Im allgemeinen wird der Richtstempel, der an einem Maschinenoberteil angebracht ist, vertikal durch eine hydraulische Kolben/Zylindereinheit angetrieben. Das Maschinenoberteil ist in den genannten Fällen entweder als oberes Querglied einer Doppelständerpresse oder als oberes Querglied einer Einständerpresse mit C-förmigem Ständer ausgebildet. In jedem Fall ist bei den bekannten Biegerichtmaschinen dieser Art ein über dem Werkstück sich erstreckendes stabiles Maschinenoberteil zur Abstützung der Betätigungsvorrichtung bzw. des Antriebs für den Richtstempel erforderlich. Dieser Antrieb hat seinerseits eine gewisse Größe, da die Kolben/Zylindereinheit wegen der auftretenden Kräfte einen bestimmten Querschnitt und demzufolge wegen der notwendigen Führungslänge des Kolbens eine bestimmte Länge haben muß. Bei der US-A-2 276 941 ist oberhalb des C-förmigen Ständers ein zweiarmiger Hebel gelagert, dessen einer Arm an einer vertikal, den Richtstempel tragenden, Spindel angreift und auf dessen anderen Arm ein hinter dem C-förmigen Ständer angeordneter Antriebszylinder wirkt.

In einer anderen Ausführung, wie sie zum Beispiel aus der DE 26 O6 O61 A1 bekannt ist, ist die gesamte Biegerichtmaschine um 9O° gedreht, so daß die Richtkraft waagerecht ausgeübt wird und die Richtunterlagen bzw. der Richtstempel in einer horizontalen Ebene quer zur Längsrichtung des Werkstücks gebracht sind. Auch bei dieser Art von Biegerichtmaschinen, die einen ähnlichen Maschinenständer meist in Form eines "C" aufweisen, wird die auf den oder die Richtstempel wirkende Kraft an einem dem Werkstück seitlich vorgelagerten Maschinenteil, der dem Maschinenoberteil in der vorgenannten stehenden Ausführung entspricht, durch eine oder mehrere hydraulische Kolben/Zylindereinheiten erzeugt.

Die dem Oberbegriff des Anspruchs 1 zugrundeliegende SU-A1-14O4 141 beinhaltet einen hydraulisch schwenkbaren zweiarmigen Hebel, bei dem der Richtstempel am freien Ende des einen Armes befestigt und sich beim Richten auf einem Kreisbogen bewegt.

Alle bekannten Biegerichtmaschinen weisen durch das Maschinenoberteil bzw. das dem Maschinenoberteil entsprechende Seitenteil bei der waagerechten Ausführung eine erhebliche Baugröße auf. Der für den Rahmen bzw. das Gestell erforderliche bauliche Aufwand wird durch die einen geradlinigen hydraulischen Antrieb der Richtstempel bildenden Kolben/Zylindereinheiten noch vergrößert.

Der Erfindung liegt die Aufgabe zugrunde, eine Biegerichtmaschine der dem Oberbegriff des Anspruchs 1 entsprechenden Art so auszugestalten, daß Baugröße, Bauaufwand und Energieeinsatz im Betrieb verringert werden.

Diese Aufgabe ist durch die in Anspruch 1 wiedergegebene Erfindung gelöst.

Der oder die Richtstempel werden demnach über eine Schwenkvorrichtung angetrieben. Der Vortrieb der Richtstempel geschieht also nicht mehr durch einen linearen Antrieb, der von außen direkt gegen das Werkstück wirkt und entsprechenden Platz braucht, sondern durch eine Schwenkanordnung, die eine Verlegung des Antriebs aus der bezüglich des Werkstücks radialen Position und damit eine viel kompaktere Bauweise zuläßt. Mit dem Schwenkantrieb ist der Antrieb während des Richthubs, also während der Kraftausübung gemeint, nicht eventuelle als Schwenkbewegung anzusprechende Verlagerungen der Richtstempel, um sie in die Richtposition zu bringen, und auch nicht eventuelle entsprechende Verlagerungen des Werkstücks vor dem Richtvorgang. Der Bauaufwand für das ausladende Maschinen- oder -seitenteil und für den Schlitten, an dem die Richtstempel angeordnet und geführt sind und der wegen der häufig außermittig auftretenden Kräfte besonders verkantungssicher und dementsprechend groß ausgeführt sein muß, ist wesentlich größer als der für den Schwenkantrieb der Richtstempel.

Bereits die ersten nach der Erfindung konstruktiv ausgeführten Richtmaschinen haben gezeigt, daß sich durch die Erfindung das Bauvolumen bei gleicher Leistung von bis zu 40% verringern läßt.

Die Schwenkvorrichtung ist so angeordnet, daß die Richtstempel am Ort des Werkstücks wie bisher im wesentlichen senkrecht zu diesem entgegengesetzt zu den Richtunterlagen eine Kraft ausüben. Besonders vorteilhaft ist bei der Biegerichtmaschine gemäß der vorliegenden Erfindung, daß der Schwenkantrieb unterhalb des Schwenklagers des zweiarmigen Hebels bzw. unter dem Maschinentisch unterhalb der Höhe des Arbeitsvorgangs verwirklicht werden kann. Dadurch können die Bauhöhe oberhalb des Werkstücks klein gehalten und die Zugänglichkeit für die automatische Beschickungseinrichtungen verbessert werden und verbleibt der Schwenkantrieb innerhalb des Umrisses der Richtmaschine, d.h. er lädt nicht wie beim Stand der Technik nach oben und/oder hinten aus.

Die Richtstempel bewegen sich bei der Verschwenkung auf einem Kreisbogen. Der damit verbundene Fehler der Ausrichtung der Richtkraft ist jedoch ohne Bedeutung, da bei den zu bearbeitenden Werkstücken ein Richthub von maximal 2O mm ausreicht und die Schwenkanordnung so ausgelegt und dimensioniert werden kann, daß der Richtstempel im Bereich des Richthubes relativ zur Werkstückmitte nur wenig seitlich versetzt wird. Die Auslenkung beträgt weniger als 5‰ des Richthubes und ist damit für den Richthub ohne Einfluß.

Manchmal, z.B. beim Biegerichten von Werkstücken mit großem Querschnitt und starker Durchbiegung, etwa bei Walzprofilen für Träger und Schienen, wird sich ein massives Maschinenoberteil zusammen mit einer hydraulischen Kolben/Zylindereinheit als Antrieb nicht umgehen lassen. In vielen Fällen geht es jedoch um kleinere und biegeschwächere Werkstücke, wie z.B. Ritzel-, Nocken- oder Antriebswellen, die in großer Zahl in der Automobilindustrie vorkommen, oder Profilabschnitte geringeren Querschnitts, insbesondere aus Aluminium, bei denen keine großen Querschnitte vorkommen und keine langen Richtstempelhübe benötigt werden. Für dieses Richtgut ist die Erfindung in erster Linie geeignet.

Bei der bevorzugten Ausführungsform ist ferner gemäß Anspruch 2 die Schwenkachse des Schwenklagers des zweiarmigen Hebels parallel zur Längsachse des Werkstücks angeordnet, obwohl auch Ausführungsformen mit quer zur Längsachse des Werkstücks nicht prinzipiell ausgeschlossen sind.

Die Ausführung nach Anspruch 3 erlaubt eine Bauweise, bei der oberhalb des Werkstücks nur die Richtstempel und ihre Traganordnung vorhanden sind.

Die Ansprüche 4 und 5 bezeichnen Ausbildungen des zweiarmigen Hebels, bei welchen die Kräfte des Antriebs einmal quer zur Richtung des einen Arms, das andere Mal im wesentlichen in Richtung des einen Arms wirken.

Die schwenkbare Baueinheit kann auf einen einzelnen Richtstempel wirken, der fest mit ihr verbunden ist. Meist sind jedoch mehrere Richtstempel längs des Werkstücks verteilt und/oder verschiebbar, so daß die Richtstempelanordnung eine gewisse Erstreckung längs des Werkstucks aufweist.

Dafür kommen die Ausführungsformen nach den Ansprüchen 6 und 7 in Betracht, bei denen nicht mehr jedem Richtstempel eine eigene Schwenkvorrichtung zugeordnet ist.

Die Anordnung der Richtstempel ist Gegenstand der Ansprüche 8 und 9.

Der Antrieb ist in einer möglichen Ausführungsform als Linearantrieb mit den Merkmalen der Ansprüche 1O bis 12 ausgeführt.

Gemäß Anspruch 13 kann der Antrieb unmittelbar an dem anderen, freien Ende des anderen Arms des zweiarmigen Hebels angreifen, es kann aber auch gemäß Anspruch 14 ein ungleichförmig übersetzendes Getriebe zwischengeschaltet sein.

Dieses kann insbesondere in der in Anspruch 15 bis 17 wiedergegebenen Weise realisiert werden.

Eine wichtige Ausführungsform des Antriebs umfaßt eine drehbare Kurvenscheibe, die den Vorteil bietet, daß der Antriebsverlauf und damit auch der Hubverlauf des Richtstempels frei gewählt werden können (Anspruch 18).

Dabei wird zweckmäßig die Achse der Kurvenscheibe vertikal unterhalb des freien Endes des im wesentlichen horizontalen anderen Arms des zweiarmigen Hebels angeordnet (Anspruch 19).

Auf diese Weise kann der Antrieb in den unteren Bereich des Maschinengestells verlegt werden und bleibt der Raum im Bereich des Werkstücks von Antriebsteilen frei.

Der Gewinnung eines ausreichenden Abstandes zwischen dem zweiarmigen Hebel und der Kurvenscheibe dient auch die Vorsehung eines Druckübertragungslenkers nach den Ansprüchen 2O und 21.

In der Zeichnung sind Ausführungsbeispiele der Erfindung dargestellt.
Fig. 1 zeigt eine Darstellung der wesentlichen Teile einer ersten Ausführungsform der Biegerichtmaschine;
Fig. 2 zeigt eine Seitenansicht der kompletten Biegerichtmaschine dieser Ausführungsform;
Fig. 3 zeigt eine Ansicht gemäß Fig. 2 von rechts, stellenweise im Schnitt und bei weggelassener Fördervorrichtung für die Werkstücke;
Fig. 4 zeigt eine Fig. 1 entsprechende Ansicht der wesentlichen Teile einer zweiten Ausführungsform der Biegerichtmaschine;
Fig. 5 zeigt eine entsprechende Ansicht einer dritten Ausführungsform.

In Fig. 1 ist das Werkstück 2O schematisch als länglicher zylindrischer Körper dargestellt, dessen Achse senkrecht zur Zeichenebene verläuft. In der Praxis kann der Umriß des Werkstücks 2O durchaus auch unregelmäßig sein. Es kann sich z.B. um Nockenwellen, Antriebswellen für Kraftfahrzeuge, Ritzelwellen oder dergleichen handeln.

Das Werkstück 2O liegt auf in Fig. 1 nicht wiedergegebenen, in Achsrichtung Abstand voneinander aufweisenden, auf dem feststehenden Maschinentisch 1O angeordneten Richtunterlagen auf. Zwischen den Richtunterlagen wirkt der Richtstempel 14 an einer als Ganzes mit 30 bezeichneten Schwenkvorrichtung von oben auf das Werkstück 20 und biegt es in einem gewünschten Maß nach unten entgegen einem vorhandenen, durch Drehen des Werkstücks 20 nach oben verlagerten Schlag desselben durch, um eine diesen Schlag aufhebende, das Werkstück 20 begradigende bleibende Verformung herbeizuführen.

Der Richtstempel 14 ist an einem in Fig. 1 nur schematisch durch eine strichpunktiertes Rechteck wiedergegebenen Richthammer 18 angebracht, der seinerseits über einen Schwalbenschwanz an der Unterseite eines etwa horizontal über das Werkstück 20 von der Seite ausladenden Schwenkkopfes 37 befestigt ist. Der Schwenkkopf 37 sitzt an einem sich parallel zum Werkstück 20 erstreckenden, als Rohr ausgebildeten Verbindungsglied 33, welches mit seinem einen Ende am freien Ende eines in der Richtstellung aufrechten Armes 36' eines zweiarmigen Hebels 36 angebracht ist, der in der Mitte in einem maschinenfesten Schwenklager 32 schwenkbar gelagert ist, dessen Schwenkachse 32' sich parallel zur Werkstückachse erstreckt.

Der zweiarmige Hebel 36 als das die Schwenkbewegung bestimmende Teil ist in Fig. 1 wie auch in den entsprechenden anderen Fig. durch stellenweise Schraffur ein wenig hervorgehoben. Er ist im wesentlichen gestreckt und aufrecht, d.h. der andere Arm 36'' weist über das Schwenklager 32 hinaus im wesentlichen in der gleichen Richtung wie der eine Arm 36' nach unten. Der andere Arm 36'' ist allerdings um einen geringen Winkel 19, in dem Ausführungsbeispiel 18° gegenüber dem Arm 36' von dem Werkstück 20 hinweg abgeknickt. Diese hat den Grund, die zu dem Schwenkantrieb 31 des zweiarmigen Hebels 36 gehörende Antriebsspindel 35 möglichst mittig unter dem Werkstück 20 anordnen zu können. Die Antriebsspindel 35 lädt zur gleichen Seite hin wie der Schwenkkopf 37 von dem zweiarmigen Hebel 36 quer zu diesem unter dem Maschinentisch 10 aus und wird von einem in Fig. 2 wiedergegebenen Elektromotor 34 angetrieben, was in Fig. 1 durch den Pfeil 45 angedeutet ist.

Auf der Spindel 35 ist gemäß Fig. 3 eine Spindelmutter 35 angeordnet, die seitliche Lagerzapfen 47 trägt, die in Lagern in den Augen von zu beiden Seiten der Spindelmutter 46 angeordneten Gabelwangen 48 gelagert sind. Die Gabelwangen 48 sind am unteren Ende des anderen Arms 36'' des zweiarmigen Hebels 36 angebracht.

Bei einer Drehung der Antriebsspindel 35 im Sinne des Pfeiles 45 verlagert sich die Spindelmutter 46 im Sinne des Pfeiles 39 und verschwenkt den Hebel 36, wobei sich die mit diesem verbunden Gabelwangen 48 um eine in Fig. 1 senkrecht zur Zeichenebene verlaufende Achse 49 gegenüber der Spindelmutter 46 verdrehen. Die Spindel 35 ist an ihren in Fig. 1 rechten Ende in Lagern 44 maschinenfest gelagert, die die bei der Verlagerung der Spindelmutter 46 bzw. des zweiarmigen Hebels 36 eintretende geringfügige Verschwenkung der Spindel 35 bewältigen können. Die Lager 44 sind entweder als Pendellager ausgebildet oder besitzen genügend Spiel um die Querachse. Der in der Praxis vorkommende Hub ist nicht allzu groß. Eine Grenzstellung des zweiarmigen Hebels ist in Fig. 1 noch in einer gestrichelten Stellung wiedergegeben, in der der Richtstempel 14 vom Werkstück 20 abgehoben ist und dieses gewechselt werden kann. Wenn der Richtstempel 14 nach unten bewegt werden und seinen Richthub ausüben soll, wird die Spindelmutter 46 durch entsprechende Drehung der Spindel 35 gemäß Fig. 1 nach links verlagert.

Aus Fig. 1 ist ersichtlich, daß der Antrieb 31 des Richtstempels nicht vom Werkstück 20 hinweg nach außen über den Maschinengrundriß hinaus auslädt, sondern platzsparend gewissermaßen um das Werkstück herumgelegt ist.

In den Fig. 2 und 3 ist die Biegerichtmaschine 100, in der die Anordnung nach Fig. 1 verwendet ist, vollständiger dargestellt. Sie umfaßt einen üblichen Maschinenständer 50 mit dem darauf angeordneten Maschinentisch 10, auf dem die Werkstückaufnahmen 12 aufgebaut sind. Die Werkstückaufnahmen 12 haben im Ausführungsbeispiel die Gestalt von Pinolen mit Körnerspitzen 13, die in entsprechende Ansenkungen in den Enden des stabförmigen Werkstücks 20 eingreifen. Mehrere Richtunterlagen 16, die das Werkstück 20 gegen die Kraft der von oben an ihm angreifenden Richtstempel 14 abstützen, sind auf einer Positionierschiene angebracht und mit jeweils einem Antrieb 22 (Fig. 2) quer zur Achse des Werkstücks 20 und auch in dessen Längsrichtung verlagerbar. Die Richtstempel 14 sind ebenfalls auf einer Positionierschiene mit Hilfe von Antrieben 23 quer zum Werkstück 20 und auch in dessen Längsrichtung verschiebbar. Die Halterung der Richtstempel 14 an dem Schwenkkopf 37 bildet den sogenannten Richthammer 18, an dem die Richtstempel 14 mittels einer Schwalbenschwanzführung angebracht sind. In dem Ausführungsbeispiel (Fig. 3) sind drei Richtstempel vorgesehen, jedoch kommen auch andere Zahlen in Betracht. Die Rundlaufabweichung des Werkstücks 20, d.h. der "Schlag" wird mit Tastern 17 gemessen, von denen in dem Ausführungsbeispiel vier vorhanden sind.

Der Schwenkkopf 37 mit dem Richtstempel 14 wird von dem zweiarmigen Hebel 36 beim Biegerichtvorgang nach unten gegen das Werkstück 20 gedrückt. In dem Ausführungsbeispiel sind zwei Abstand in Längsrichtung des Werkstücks 20 aufweisende Schwenkköpfe 37 (Fig. 3) vorhanden, die im wesentlichen horizontal vorkragen. Sie sind an einem als stabiles Rohr ausgebildeten, sich längs des Werkstücks 20 erstreckenden Verbindungsglied 33 angebracht, welches einenends mit dem oberen Ende des aufrechten einen Arms 36' und zweiarmigen Hebels 36 verbunden ist, anderenends mit dem oberen Ende eines dem Arm 36' in Größe und Ausrichtung entsprechenden Hebel 56, der an dem in Längsrichtung des Werkstücks 20 gegenüberliegenden Ende des Maschinentischs 10 in einem dem Lager 32 des zweiarmigen Hebels 36 entsprechenden 52 Lager schwenkbar abgestützt ist.

In diesem Ausführungsbeispiel ist also der zweiarmige Hebel 36' nur auf einer Seite vorgesehen und wird der einarmige Hebel 56, der durch das Verbindungsglied 33 mit dem Arm 36' zu einer verwindungssteifen Baueinheit 30 verbunden ist, lediglich mitbewegt.

Es versteht sich, daß ein zweiter zweiarmiger Hebel 36 mit einem eigenen Antrieb über eine synchron rotierende Spindel 35 auch an dem anderen Ende vorgesehen sein könnte. Ebenso könnte statt der Gabelwangen 48 ein weiteres rohrförmiges Verbindungsglied vorgesehen sein und könnte ein einzelner Linearantrieb in dessen Mitte angreifen.

In dem gezeigten Ausführungsbeispiel sind die Schwenklager 32,52 mit ihren fluchtenden Achsen exakt auf der Höhe der Achse des zu biegerichtenden Werkstückes 20 angebracht.

Da die Arme 36',56 von den Schwenklagern 32,52 bei abgesenktem und gerade an dem Werkstück 20 zum Angriff kommenden Richtstempeln etwa vertikal nach oben ausgerichtet sind und der Schwenkkopf 37 etwa horizontal vorkragt ergibt sich eine Geometrie, bei welcher die Wirkrichtung der Richtstempel 14 über den in Betracht kommenden Richthub ziemlich genau vertikal nach unten gegen das Werkstück 20 bzw. die es abstützenden Richtunterlagen 16 wirkt. Die Winkelabweichung ist so gering, daß sie in der Praxis nicht stört.

Die Werkstücke 20 werden mittels eines Hubbalkenförderers 40 zu- und abgeführt, der nur in Fig. 2 erkennbar ist. Die Hubbalken 42,44 erstrecken sich quer zu den Werkstücken 20 durch die Maschine und fördern die Werkstücke taktweise bis zu ihrer Einspannung zwischen den Körnerspitzen 13 und nach erfolgter Biegerichtung zur Werkstückabführung 43. Der Antrieb der Hubbalken 42,44 erfolgt über Hubgetriebe 41.

In einem weiteren Ausführungsbeispiel, das in Fig. 4 als Ganzes mit 200 bezeichnet ist, wird die schwenkbare Baueinheit 230 von einem Linearantrieb 231 angetrieben, der wie in Fig. 1 eine am rechten Ende in einem Lager 44 maschinenfest gelagerte drehbare Spindel 35 umfaßt. Zwei in dem Ausführungsbeispiel etwa gleich lange Lenker 238,239 tragen an einander zugewandten Ende Gabelwangen 248,250, die gegenüberliegende Seiten eines die Spindelmutter bildenden Gelenkblocks 235 übergreifen und auf seitlich von dem Gelenkblock 235 vorspringenden Lagerzapfen 240 um eine gemeinsame Achse 249 schwenkbar gelagert sind.

Die Spindel 35 greift in ein Spindelgewinde in dem Gelenkblock 235 ein, so daß sich der Gelenkblock 235 bei einer entsprechenden Drehung der Spindel 35 beispielsweise gemäß Fig. 4 nach rechts verlagert. Dabei verschwenken sich die Lenker 238,239 um die Achse 249.

Das untere Ende des unteren Lenkers 238 ist in einem maschinenfesten Lager 241 gelagert, das obere Ende des oberen Lenkers 239 in einem Lager 234 an dem freien Ende des unteren, im wesentlichen horizontalen Arms 236'' des zweiarmigen Hebels 236. Der eine Arm 236' des Hebels 236 verläuft etwa vertikal nach oben und trägt den Schwenkkopf 237, der ebenso wie in Fig. 1 etwa horizontal über das Werkstück 20 vorkragt und an dem rohrförmigen Verbindungsglied 233 angebracht ist.

Der zweiarmige Hebel 236 ist in seinem Scheitel in einem Lager 232 auf der Oberseite des Maschinentisches 10 gelagert und um dessen Achse 232' schwenkbar.

Die beiden Lenker 238,239 bilden in der wiedergegebenen Stellung, die etwa dem Beginn des Richthubes entspricht einen geringen Winkel 219 von etwa 30° miteinander, dessen Winkelhalbierende durch die Achse der Spindel 35 gegeben ist. Die Lenker 238,239 bilden also ein Kniehebelgetriebe, welches bei einer Verlagerung des Gelenkblocks 235 nach rechts den im wesentlichen horizontalen, von dem Werkstück 20 hinweg nach hinten ausladenden Arm 236'' nach oben drückt und dadurch den zweiarmigen Hebel 236 im Sinne des Richthubs verschwenkt. Je geringer der Winkel 219 ist, desto stärker ist die durch das Kniehebelgelenk 238,239 erfolgende Übersetzung der Kraft der Spindel 235. Die Anordnung ist so getroffen, daß bei der gezeigten Stellung des Kniehebelgelenks 237,238 und des zweiarmigen Hebels 236, die dem Anfang des Richthubs entspricht, ein kleinerer Winkel 219 vorliegt und beim Anheben des Schwenkkopfes in die gestrichelt angedeutete Stellung eine Verlagerung des Kniehebelgelenks 238,239 in den Bereich größerer Winkel 219 erfolgt, so daß ein rascher Eilgang und im eigentlichen Arbeitsbereich eine optimal übersetzte Krafteinwirkung gegeben sind.

In Fig. 5 ist eine dritte Ausführungsform 300 der Richtmaschine angedeutet, bei der unterhalb des Maschinentischs 10 an dem Maschinengestell 50 ein Antriebsmotor 234 angeordnet ist, der auf ein Untersetzungsgetriebe 315 wirkt, an welchem eine Kurvenscheibe 320 auf einer Welle 318 um eine zur Zeichenebene senkrechte Achse 319 drehbar ist. Auf der Kurvenscheibe 320 rollt an einer vertikal oberhalb der Achse 319 gelegenen Stelle 325 eine am unteren Ende eines vertikalen Druckübertragungslenkers 323 drehbar gelagerte Rolle 312 ab. Der Druckübertragungslenker 323 ist an seinem oberen Ende an dem rechten Ende des im wesentlichen horizontalen Arms 336'' eines zweiarmigen Hebels 336 angeordnet. Der zweiarmige Hebel 336 ist auf einem maschinenfesten Lager 332 um eine zum Werkstück 20 parallele Achse 332 schwenkbar. Von dem Lager 332 erstreckt sich der Arm 336' nach oben und kragt gemäß Fig. 5 nach links über das Werkstück 20 vor, so daß gewissermaßen im Vergleich zu Fig. 1 der dortige Arm 36' und der Schwenkkopf 37 aus einem Teil gebildet sind. Der zweiarmige Hebel 336 ist durch eine Platte gebildet, übt aber nichtsdestoweniger von der Anordnung der Kraftangriffsstellen her die Funktion eines zweiarmigen Hebels aus.

Der Druckübertragungslenker 323 und der zweiarmige Hebel 336 bilden zusammen die Schwenkvorrichtung 330. Der Druckübertragungslenker 323 wird durch einen an seinem unteren Ende seitlich angelenkten und sich im wesentlichen horizontal zu einer Festlegestelle an dem Maschinengestell 50 erstreckenden Lenker 324 im wesentlichen vertikal geführt, so daß die Auflagestelle 325 stets im wesentlichen vertikal oberhalb der Drehachse 319 der Kurvenscheibe 320 bleibt.

Bei einer Drehung der Kurvenscheibe 320 wird der Druckübertragungslenker 323 angehoben oder abgesenkt. Die Kurvenform der Kurvenscheibe 320 kann so gewählt werden, daß eine bedeutende Kraftübersetzung im Bereich des Richthubs gegeben ist und beim Abheben des Richtstempels 14 vom Werkstück 20 insbesondere in der letzten Phase ein rascher Hub im Eilgang erfolgt.

Die Werkstücke 20 werden wie bei der Ausführungsform nach Fig. 2 durch eine Hubbalkeneinrichtung 40 durch die Richtmaschine 300 transportiert.

Die gezeichnete Anordnung mit Kurvenscheibe 320, Druckübertragungslenker 323 und zweiarmigen Hebel 336 ist an den beiden in Längsrichtung des Werkstücks 20 einander gegenüberliegenden Enden des Maschinentischs 10 vorhanden. Die dortigen Kurvenscheiben 320 sind durch die Welle 318 verbunden. Die beiden zweiarmigen Hebel 336 bilden durch das sich ebenfalls in Längsrichtung des Werkstücks 20 erstreckende, durch einen Kastenträger gebildete Verbindungsglied 333 ein einheitliches verwindungssteifes Bauteil 330.

Die Richtmaschine 300 der Fig. 5 ist besonders bevorzugt, weil sie nicht nur gegenüber den herkömmlichen Richtmaschinen den baulichen Aufwand verringert, sondern weil auch durch den mechanischen Antrieb über die Kurvenscheibe 320 und den Elektromotor 334 der Energieeinsatz auf fast ein Drittel gesenkt werden kann.

## Patentansprüche

1. Biegerichtmaschine (100,200,300) für längliche Werkstücke (20),
mit auf einem Maschinentisch (10) angeordneten, die Enden des Werkstücks (20) drehbar erfassenden Werkstückaufnahmen (12,13),
mit mindestens zwei in Längsrichtung des Werkstücks (20) beabstandeten, ebenfalls auf dem Maschinentisch (10) angeordneten, das Werkstück (20) abstützenden Richtunterlagen (16),
mit mindestens einem zwischen den Richtunterlagen (16) an dem Werkstück (20) angreifenden Richtstempel
und mit einem in der Mitte in einem maschinenfesten Schwenklager (32,232,332) gelagerten zweiarmigen Hebel (36,236,336), bei dem am freien Ende des einen Arms (36',236',336') der Richtstempel (14) befestigt ist und sich bei der Verschwenkung auf einem Kreisbogen bewegt und bei dem am freien Ende des anderen Arms (36'',236'',336'') quer zu diesem der Schwenkantrieb (31,231,331) angreift,
dadurch gekennzeichnet,
daß der Schwenkantrieb (31,231,331) ein Antrieb mit Elektromotor (34) und Antriebsspindel (35) oder ein Antrieb mit Elektromotor (34) und Kurvenscheibe (320) und unter dem Maschinentisch (10) angeordnet ist.

2. Biegerichtmaschine nach Anspruch 1, dadurch gekennzeichnet, daß die Schwenkachse (32',232',332') des Schwenklagers (32,232,332) parallel zur Längsachse des Werkstücks (20) angeordnet ist.

3. Biegerichtmaschine nach Anspruch 1 oder 2, dadurch gekennzeichnet, daß das Schwenklager (32,232,332) etwa in der Höhe des Werkstücks (20) angeordnet ist und der eine Arm (36',236',336') von dort im wesentlichen aufrecht nach oben auslädt.

4. Biegerichtmaschine nach Anspruch 3, dadurch gekennzeichnet, daß der andere Arm (36'') des zweiarmigen Hebels (36) vom Werkstück (20) von dem einen Arm (36') hinweg um einen Winkel (19) von 10° bis 40° abgeknickt ist.

5. Biegerichtmaschine nach Anspruch 3, dadurch gekennzeichnet, daß der andere Arm (236'',336'') des zweiarmigen Hebels (236,336) vom Werkstück (20) hinweg von dem einen Arm (236',336') hinweg im wesentlichen rechtwinklig abgeknickt ist.

6. Biegerichtmaschine nach einem der Ansprüche 1 bis 5, dadurch gekennzeichnet, daß an beiden in Längsrichtung des Werkstücks (20) einander gegenüberliegenden Enden des Maschinentischs (10) vorgesehene zweiarmige Hebel (36,236,336), deren Antriebe synchronisiert sind, durch ein sich parallel zur Längsrichtung des Werkstücks (20) erstreckendes Verbindungsglied (33,233,333) zu einer schwenkbaren Baueinheit (30,230,330) miteinander verbunden sind.

7. Biegerichtmaschine nach einem der Ansprüche 1 bis 5, dadurch gekennzeichnet, daß an einem Ende des Maschinentischs (10) ein zweiarmiger Hebel (36) angeordnet ist, daß am in Längsrichtung des Werkstücks (20) gegenüberliegenden Ende des Maschinentischs (10) in einem mit dem Schwenklager (32) des zweiarmigen Hebels (36) fluchtenden weiteren Schwenklager (52) ein einarmiger Hebel (56) gelagert ist, der sich parallel zu dem einen Arm (36') erstreckt und gleich lang ist, und daß der Hebel (56) und der eine Arm (36') durch ein sich parallel zur Längsrichtung des Werkstücks (20) erstreckendes Verbindungsglied (33) miteinander verbunden sind.

8. Biegerichtmaschine nach Anspruch 6 oder 7, dadurch gekennzeichnet, daß der Richtstempel (14) an dem Verbindungsglied (33,233,333) angeordnet ist.

9. Biegerichtmaschine nach Anspruch 8, dadurch gekennzeichnet, daß der Richtstempel (14) über einen von dem Verbindungsglied (33,233,333) im wesentlichen horizontal über das Werkstück (20) ausladenden Schwenkkopf (37,237,337) an dem Verbindungsglied (33,233,333) angeordnet ist.

10. Biegerichtmaschine nach einem der Ansprüche 1 bis 9, dadurch gekennzeichnet, daß der Antrieb (31,231) als Linearantrieb ausgebildet ist.

11. Biegerichtmaschine nach Anspruch 10, dadurch gekennzeichnet, daß der Linearantrieb als Spindelantrieb mit einer durch einen Elektromotor (34) drehbaren Antriebsspindel (35) ausgebildet ist.

12. Biegerichtmaschine nach einem der Ansprüche 10 oder 11, dadurch gekennzeichnet, daß der Schwenkkopf (37,237,337) und der Linearantrieb zur gleichen Seite hin ausladen.

13. Biegerichtmaschine nach einem der Ansprüche 10 bis 12, dadurch gekennzeichnet, daß der Antrieb (31) unmittelbar an dem Ende des anderen Arms (36'') des zweiarmigen Hebels (36) angreift.

14. Biegerichtmaschine nach Anspruch 5, dadurch gekennzeichnet, daß der Antrieb (231) über ein ungleichförmig übersetzendes Getriebe an der schwenkbaren Baueinheit (230) angreift.

15. Biegerichtmaschine nach Anspruch 14, dadurch gekennzeichnet, daß das ungleichförmig übersetzende Getriebe zwei mit den einander zugewandten Enden an einem Gelenkblock (235) schwenkbar gelagerte, einem geringen Winkel (219) miteinander bildende und im wesentlichen in Richtung des einen Arms (236') angeordnete Lenker (238,239) umfaßt, wobei das andere Ende des einen Lenkers (239) an dem freien Ende des anderen Arms (236'') angelenkt ist, das freie Ende des anderen Lenkers (238) an einem maschinenfesten Lager (241) gelagert ist und der Antrieb (231) an dem Gelenkblock (235) im wesentlichen quer zu den Lenkern (238,239) unter Ausübung eines Kniehebeleffekts angreift.

16. Biegerichtmaschine nach Anspruch 15, dadurch gekennzeichnet, daß die Lenker (238,239) an dem Gelenkblock (235) mit diesen seitlich umgreifenden Gabelwangen (248,250) gelagert sind.

17. Biegerichtmaschine nach Anspruch 16, dadurch gekennzeichnet, daß die Gabelwangen (248,250) auf einer gemeinsamen Achse (249) an dem Gelenkblock (235) gelagert sind.

18. Biegerichtmaschine nach Anspruch 1, dadurch gekennzeichnet, daß der Schwenkantrieb (331) eine um eine maschinenfeste Achse (319) drehbar angetriebene Kurvenscheibe (320) umfaßt.

19. Biegerichtmaschine nach Anspruch 18, dadurch gekennzeichnet, daß die Achse (319) der Kurvenscheibe (320) vertikal unterhalb des freien Endes des anderen Arms (336'') des zweiarmigen Hebels (336) gelegen ist.

20. Biegerichtmaschine nach Anspruch 19, dadurch gekennzeichnet, daß ein von einem Schwenklager (322) am freien Ende des anderen Arms (336'') vertikal nach unten verlaufender Druckübertragungslenker (323) vorgesehen ist, auf dessen unteres Ende die Kurvenscheibe (320) wirkt.

21. Biegerichtmaschine nach Anspruch 20, dadurch gekennzeichnet, daß der Druckübertragungslenker (323) freihängend angeordnet und durch einen an seinem unteren Ende angreifenden Querlenker (324) so geführt ist, daß die Achse des Schwenklagers (322), der Angriffspunkt (325) der Kurvenscheibe (320) am unteren Ende des Druckübertragungslenkers (323) und die Achse (319) der Kurvenscheibe (320) in einer Ebene liegen.

## Claims

1. Bend-straightening machine (100, 200, 300) for elongated workpieces (20),
with workpiece holders (12, 13), arranged on a machine table (10) and rotatably engaging the ends of the workpiece (20),
with at least two straightening supports (16) spaced apart in the direction of the length of the workpiece (20), likewise mounted on the machine table (10) and supporting the workpiece (20),
with at least one straightening stamp engaging the workpiece (20) between the supports (16),
and with a two-armed lever (36, 236, 336) mounted in the middle in a pivoting bearing (32, 232, 332) fixed in the machine, in which the straightening stamp (14) is secured on the free end of the one arm (36', 236', 336') and which performs a pivoting movement in an arc of a circle and in which the pivoting drive (31, 231, 331) engages the free end of the other arm (36'', 236'', 336'') transverse to the latter,
characterised in that,
the pivoting drive (31, 231, 331) is a drive with an electric motor (35) and driving spindle (35) or a drive with an electric motor (34) and cam (320) and is arranged underneath the machine table (10).

2. Straightening machine according to claim 1, characterised in that the pivotal axis (32', 232', 332') of the bearing (32, 232, 332) is arranged parallel to the longitudinal axis of the workpiece (20).

3. Straightening machine according to claim 1 or 2, characterised in that the bearing (32, 232, 332) is arranged substantially at the level of the workpiece (20) and the one arm (36' 236' 336') extends substantially vertically upwards from there.

4. Straightening machine according to claim 3, characterised in that the other arm (36'') of the two-armed lever (36) is bent away from the workpiece (20) away from the one arm (36') at an angle (19) of 10° to 40°.

5. Straightening machine according to claim 3' characterised in that other arm (236'', 336'') of the two-armed lever (236, 336) is bent away from the workpiece (20) away from the one arm (236', 336') substantially at right angles.

6. Straightening machine according to one of claims 1 to 5, characterised in that two-armed levers (36, 236, 336) provided at the two opposite ends of the machine table (10) in the direction of the length of the workpiece (20), of which the drives are synchronised, are connected together to form a pivoting structural unit (30, 230, 330) by a connecting member (33, 233, 333) extending parallel to the direction of the length of the workpiece (20).

7. Straightening machine according to one of claims 1 to 5, characterised in that a two-armed lever (36) is arranged at one end of the machine table (10), that at the opposite end of the machine table (10) in the direction of the length of the workpiece (20) a one-armed lever (56) is mounted in a further pivoting bearing (52) aligned with the bearing (32) of the two-armed lever (36), the one-armed lever extending parallel to the one arm (36') and being of the same length, and that the lever (56) and the one arm (36') are connected together by a connecting member (33) extending parallel to the direction of the length of the workpiece (20).

8. Straightening machine according to claim 6 or 7, characterised in that the straightening stamp (14) is arranged on the connecting member (33, 233, 333).

9. Straightening machine according to claim 8, characterised in that the straightening stamp (14) is arranged on the connecting member (33, 233, 333) through a pivoting head (37, 237, 337) cantilevered out from the connecting member (33, 233, 333) substantially horizontally over the workpiece (20).

10. Straightening machine according to one of claims 1 to 9, characterised in that the drive (31, 231) is in the form of a linear drive.

11. Straightening machine according to claim 10, characterised in that the linear drive is in the form of a spindle drive with a driving spindle (35) rotated by an electric motor (34).

12. Straightening machine according to one of claims 10 or 11, characterised in that the pivoting head (37, 237, 337) and the linear drive are cantilevered out to the same side.

13. Straightening machine according to one of claims 10 to 12, characterised in that the drive (31) engages directly the end of the other arm (36'') of the two-armed lever (36).

14. Straightening machine according to claim 5, characterised in that the drive (231) engages the pivoting structure (230) through gearing of non-uniform conversion ratio.

15. Straightening machine according to claim 14, characterised in that the gearing of non-uniform conversion ratio comprises two links (238, 239) with mutually facing ends pivotally connected to a pivot block (235), making a small angle (219) with one another and arranged substantially in the direction of the one arm (236'), the other end of the one link (239) being pivoted to the free end of the other arm (236''), the free end of the other link (238) being pivoted to a bearing (241) fixed to the machine and the drive (231) engaging the block (235) substantially transverse to the links (238, 239) and exerting a toggle lever action.

16. Straightening machine according to claim 15, characterised in that the links (238, 239) are pivoted to the pivot block (235) by forks (248, 250) embracing the sides of the latter.

17. Straightening machine according to claim 16, characterised in that the forks (248, 250) are mounted to pivot on a common axis (249) on the pivot block (235).

18. Straightening machine according to claim 1, characterised in that the pivoting drive (331) comprises a cam (320) driven rotatably about an axis (319) fixed in the machine.

19. Straightening machine according to claim 18, characterised in that the axis (319) of the cam (320) is placed vertically underneath the free end of the other arm (336'') of the two-armed lever (336).

20. Straightening machine according to claim 19, characterised in that a pressure transmitting link (323), on the lower end of which the cam (320) acts, is provided extending vertically downwards from a pivot bearing (322) on the free end of the other arm (336'').

21. Straightening machine according to claim 20, characterised in that the pressure transmitting link (323) is arranged to hang freely and is guided by a transverse link (324) engaging its lower end in such a way that the axis of the pivot bearing (322), the point of engagement (325) of the cam (320) on the lower end of the pressure transmitting link (323) and the axis (319) of the cam (320) lie in one plane.

## Revendications

1. Machine à dresser (100, 200, 300) pour des pièces allongées (20) comprenant :
- des moyens de réception de pièce (12, 13) prévus sur un tablier de machine (10), et qui saisissent les extrémités de la pièce (20) en rotation,
- au moins deux supports à dresser (16) qui soutiennent la pièce (20), et qui se trouvent également sur le tablier (10) de la machine en étant écartés dans la direction longitudinale de la pièce (20),
- au moins un poinçon à dresser coopérant avec la pièce (20), entre les supports à dresser (16),
- et un levier à deux bras (36, 236, 336), montés pivotant au milieu dans un palier de pivotement (32, 232, 332) solidaire de la machine, levier dont l'extrémité libre d'un des bras (36', 236', 336') porte le poinçon à dresser (14) et qui se déplace par pivotement sur un arc de cercle, et dont l'extrémité libre de l'autre bras (36'', 236'', 336'') agit transversalement à l'entraînement de pivotement (31, 231, 331),
caractérisée en ce que
l'entraînement de pivotement (31, 231, 331) est un entraînement à moteur électrique (34) et vis mère (35) ou un entraînement à moteur électrique (34) et disque de came (320) placé sous le tablier (10) de la machine.

2. Machine à dresser selon la revendication 1,
caractérisée en ce que
l'axe de pivotement (32', 232', 332') du palier de pivotement (32, 232, 332) est parallèle à l'axe longitudinal de la pièce (20).

3. Machine à dresser selon les revendications 1 ou 2,
caractérisée en ce que
le palier de pivotement (32, 232, 332) se trouve sensiblement à la hauteur de la pièce (20) et l'un des bras (36', 236', 336') dépasse à cet endroit essentiellement vers le haut.

4. Machine à dresser selon la revendication 3,
caractérisée en ce que
l'autre bras (36'') du levier à deux bras (36) est plié par rapport à la pièce (20), en s'écartant du bras (36'), d'un angle (19) compris entre 10° et 40°.

5. Machine à dresser selon la revendication 3,
caractérisée en ce que
l'autre bras (236'', 336'') du levier à deux bras (236, 336) est plié en s'écartant de la pièce (20), par rapport à l'un des bras (236', 336'), essentiellement à l'équerre.

6. Machine à dresser selon l'une quelconque des revendications 1 à 5,
caractérisée en ce qu'
aux deux extrémités du tablier (10), opposées dans la direction longitudinale de la pièce (20), il y a des leviers à deux bras (36, 236, 336) dont les entraînements sont synchronisés, qui sont reliés par un organe de liaison (33, 233, 333) s'étendant parallèlement à la direction longitudinale de la pièce (20), pour former un ensemble (30, 230, 330) pivotant.

7. Machine à dresser selon l'une quelconque des revendications 1 à 5,
caractérisée en ce qu'
à une extrémité du tablier (10) de la machine, il est prévu un levier (36) à deux bras, et à l'extrémité du tablier (10), opposée dans la direction longitudinale de la pièce (20), il est prévu un levier à un bras (56), dans un autre palier de pivotement (52), aligné sur le palier de pivotement (32) du levier à deux bras (36), et ce levier à un bras s'étend parallèlement à l'un des bras (36') et est de même longueur et,
- le levier (56) et le bras (36') sont reliés par un organe de liaison (33) s'étendant parallèlement à la direction longitudinale de la pièce (20).

8. Machine à dresser selon la revendication 6 ou 7,
caractérisée en ce que
le poinçon à dresser (14) est prévu sur l'organe de liaison (33, 233, 333).

9. Machine à dresser selon la revendication 8,
caractérisée en ce que
le poinçon à dresser (14) est prévu sur l'organe de liaison (33, 233, 333) par l'intermédiaire d'un bras pivotant (27, 237, 337) d'un organe de liaison (33, 233, 333), qui passe essentiellement dans la direction horizontale par-dessus la pièce (20).

10. Machine à dresser selon l'une des revendications 1 à 9,
caractérisée en ce que
l'entraînement (31, 231) est un entraînement linéaire.

11. Machine à dresser selon la revendication 10,
caractérisée en ce que
l'entraînement linéaire est un entraînement à broche avec une vis mère (35) entraînée en rotation par un moteur électrique (34).

12. Machine à dresser selon l'une des revendications 10 ou 11,
caractérisée en ce que
la tête pivotante (37, 237, 337) et l'entraînement linéaire sont en saillie du même côté.

13. Machine à dresser selon l'une des revendications 10 à 12,
caractérisée en ce que
l'entraînement (31) agit directement à l'extrémité de l'autre bras (36'') du levier à deux bras (36).

14. Machine à dresser selon la revendication 5,
caractérisée en ce que
l'entraînement (231) agit sur l'ensemble pivotant (230) par une transmission à rapport irrégulier.

15. Machine à dresser selon la revendication 14,
caractérisée en ce que
la transmission à rapport irrégulier comprend deux bras (238, 239), dont les extrémités tournées l'une vers l'autre sont montées pivotantes sur un bloc d'articulation (235), en formant entre elles un faible angle (219), et se trouvant essentiellement dans la direction d'un bras (236'),
- l'autre extrémité de l'un des bras (239) étant articulée à l'extrémité libre de l'autre bras (236''),
- l'extrémité libre de l'autre bras (238) étant montée dans un palier (241) solidaire de la machine et,
- l'entraînement (231) agit sur le bloc d'articulation (235) essentiellement transversalement aux bras (238, 239) en réalisant un effet de genouillère.

16. Machine à dresser selon la revendication 15,
caractérisée en ce que
les bras (238, 239) sont articulés au bloc d'articulation (235) par les joues (248, 250) qui l'entoure latéralement.

17. Machine à dresser selon la revendication 16,
caractérisée en ce que
les joues de fourche (248, 250) sont montées sur un axe commun (249) du bloc d'articulation (235).

18. Machine à dresser selon la revendication 1,
caractérisée en ce que
l'entraînement pivotant (331) comprend un disque de came (320) entraîné en rotation autour d'un axe (319) solidaire de la machine.

19. Machine à dresser selon la revendication 18,
caractérisée en ce que
l'axe (319) du disque de came (320) se trouve verticalement en dessous de l'extrémité libre de l'autre bras (336'') du levier à deux bras (336).

20. Machine à dresser selon la revendication 19,
caractérisée par
un bras de transmission de pression (323) dirigé verticalement vers le bas à partir du palier de pivotement (322) est prévu à l'extrémité libre de l'autre bras (336'') et dont l'extrémité inférieure coopère avec le disque de came (320).

21. Machine à dresser selon la revendication 20,
caractérisée en ce que
le bras de transmission de pression (323) est monté suspendu libre et est conduit par un bras transversal (324) agissant sur son extrémité inférieure, et l'axe du palier de pivotement (322), le point d'attaque (325) du disque de came (320) à l'extrémité inférieure du bras de transmission de pression (323) et l'axe (319) du disque de came (320) sont situés dans un plan.
